# EUROPÄISCHE PATENTSCHRIFT

(11) **EP 2 754 809 B1**
(45) Veröffentlichungstag und Bekanntmachung des Hinweises auf die Patenterteilung: **26.12.2018**
(21) Anmeldenummer: 14150396.1
(22) Anmeldetag: 08.01.2014
(51) Int. Cl.: E05D 5/02, E06B 3/02

(54) **Trennwand**
Partition
Paroi de séparation

(30) Priorität: 11.01.2013 DE 102013200304
(43) Veröffentlichungstag der Anmeldung: 16.07.2014
(73) Patentinhaber: GEZE GmbH, 71229 Leonberg (DE)
(72) Erfinder: Bergthold, Joerg, 71229 Leonberg (DE); Bauer, Ludwig, 79585 Steinen (DE)

(56) Entgegenhaltungen:
- EP-B1- 0 313 672
- DE-A1-102009 022 803

## Beschreibung

Die Erfindung betrifft eine Trennwand nach dem Oberbegriff des Patentanspruchs 1.

Aus der EP 0 313 672 B1 ist eine Trennwand mit mindestens einem Wandelement bekannt. Das Wandelement besteht aus mindestens einer Platte, beispielsweise einer Glasscheibe, wobei an mindestens einer Außenkante der Platte mindestens ein Klemmbeschlag angeordnet ist. Der Klemmbeschlag weist mindestens einen Grundkörper und mindestens eine Klemmbacke auf, wobei der Abstand der zueinander gewandten Klemmflächen des Grundkörpers und der Klemmbacke dadurch definiert ist, dass der Grundkörper mindestens eine Anlagefläche aufweist, mit welcher ein Anlageabschnitt der Klemmbacke zusammenwirkt. Somit können nur Platten einer bestimmten Stärke ohne das Einsetzen von Distanzeinlagen gehaltert werden. Bei Platten abweichender Stärke sind hingegen Distanzeinlagen erforderlich, und/oder es müssen unterschiedliche Klemmbacken vorgesehen werden. Diese zusätzlichen Bauteile erhöhen den Montageaufwand und die Kosten. DE 10 2009 022 803 A1 offenbart eine Trennwand nach dem Oberbegriff des Anspruchs 1.

Der Erfindung liegt die Aufgabe zugrunde, einen Klemmbeschlag für ein Wandelement einer Trennwand zu schaffen, welcher ohne zusätzliche Bauteile für Platten unterschiedlicher Stärken geeignet ist.

Die Aufgabe wird durch die Merkmale des Patentanspruchs 1 gelöst.

Die Unteransprüche bilden vorteilhafte Ausgestaltungsmöglichkeiten der Erfindung.

Die Klemmbacke weist mindestens zwei unterschiedlich ausgebildete Anlageabschnitte auf, wobei durch Änderung der Ausrichtung der Klemmbacke wahlweise ein erster Anlageabschnitt oder ein anderer Anlageabschnitt wirksam wird. Hierdurch ist es möglich, den Klemmbeschlag für mindestens zwei verschiedene Stärken von Platten verwenden zu können, ohne zusätzliche Bauteile vorhalten zu müssen.

Die Klemmbacke ist wahlweise in einer ersten Montageposition oder in mindestens einer weiteren Montageposition anordbar, wobei in einer vorteilhaften Ausgestaltung die weitere Montageposition der Klemmbacke gegenüber der ersten Montageposition um 180° gedreht angeordnet ist.

Die Klemmbacke weist in vorteilhafter Ausgestaltung mindestens einen Angriffsbereich für ein Befestigungsmittel auf, mittels dessen sie an dem Grundkörper festlegbar ist. Dieser Angriffsbereich kann beispielsweise als Durchgangsbohrung zum Durchgriff einer Klemmschraube ausgebildet sein. Es können für die verschiedenen Montagepositionen der Klemmbacke mehrere Angriffsbereiche für das Befestigungsmittel vorgesehen sein, wobei die Klemmbacke ferner auch Markierungen aufweisen kann, welche beispielsweise einen bestimmten Angriffsbereich einer bestimmten Stärke der Platte eindeutig zuordnen. Dies erleichtert die Montage des Klemmbeschlags wesentlich, da sie dann selbsterklärend ist.

In vorteilhafter Ausgestaltung weisen die Anlageabschnitte der Klemmbacke unterschiedliche Abstände zu der Klemmfläche der Klemmbacke auf.

Die Anlageabschnitte der Klemmbacke können jeweils als Steg mit konvex abgerundetem Querschnitt ausgebildet sein. In Verbindung mit einer konkav geformten Anlagefläche des Grundkörpers ist die Klemmbacke gegenüber dem Grundkörper dann, beispielsweise zum Toleranzausgleich, zumindest geringfügig schwenkbar. Im Nachfolgenden werden Ausführungsbeispiele in der Zeichnung anhand der Figuren näher erläutert.

Dabei zeigen:
- Fig. 1: eine Trennwand in Draufsicht;
- Fig. 2: eine Explosionszeichnung der wesentlichen Bestandteile eines im unteren Bereich eines Wandelements der Trennwand angeordneten Klemmbeschlags;
- Fig. 3a: eine schematische Draufsicht auf den Grundkörper des Klemmbeschlags im Bereich der Aufnahmenut sowie zwei mögliche Ausführungen einer Hammerkopfmutter;
- Fig. 3b: eine schematische Draufsicht gemäß Fig. x3x, nach Einsetzen und Verdrehen der Hammerkopfmutter (erste Ausführung) in die Aufnahmenut;
- Fig. 3c: eine schematische Draufsicht gemäß Fig. x3x, nach Einsetzen und Verdrehen der Hammerkopfmutter (zweite Ausführung) in die Aufnahmenut;
- Fig. 4: eine perspektivische Ansicht des Grundkörpers sowie des Klemmhebels des Klemmbeschlags, vor deren Zusammenfügen;
- Fig. 5: die Bauteile aus Fig. 4, jedoch zusammengefügt;
- Fig. 6: die Bauteile aus Fig. 4 und 5, jedoch nach Verschwenken des Klemmhebels, sowie einen Verklotzungskeil vor dessen Aufsetzen;
- Fig. 7a: die Bauteile aus Fig. 4 bis 6, jedoch mit in einer ersten Montageposition aufgesetztem Verklotzungskeil;
- Fig. 7b: eine Draufsicht auf die Bauteile aus Fig. 7a, mit aufgesetzter Platte;
- Fig. 8a: die Bauteile aus Fig. 4 bis 6, jedoch mit in einer zweiten Montageposition aufgesetztem Verklotzungskeil;
- Fig. 8b: eine Draufsicht auf die Bauteile aus Fig. 8a, mit aufgesetzter Platte;
- Fig. 9: die Bauteile aus Fig. 4 bis 6, jedoch mit in einer dritten Montageposition aufgesetztem Verklotzungskeil, sowie eine Klemmbacke vor deren Aufsetzen;
- Fig. 10a: die Bauteile aus Fig. 4 bis 9, jedoch mit in einer ersten Montageposition aufgesetzter Klemmbacke;
- Fig. 10b: eine stirnseitige Draufsicht auf die untere horizontale Kante des Wandelements gemäß Fig. 10a;
- Fig. 11a: die Bauteile aus Fig. 4 bis 9, jedoch mit in einer zweiten Montageposition aufgesetzter Klemmbacke;
- Fig. 11: b eine stirnseitige Draufsicht auf die untere horizontale Kante des Wandelements gemäß Fig. 11a.

Die Fig. 1 zeigt eine Trennwand 1, welche in diesem Ausführungsbeispiel als Drehtürflügelanlage ausgebildet ist, wobei einige der Wandelemente 2 als Drehtürflügel ausgebildet sind und dafür jeweils um Schwenkachsen 5 schwenkbar gelagert sind, und andere Wandelemente 2 feststehend ausgebildet sind. Zur manuellen Krafteinleitung weisen die als Drehtürflügel ausgebildeten Wandelemente 2 jeweils einen Griff 6 auf. Innerhalb der Drehtürflügel können in an sich bekannter Weise manuell betätigbare Türschließer 7 angeordnet sein.

Die Wandelemente 2 sind jeweils mit einer Platte 3, insbesondere Glasscheibe als sogenannte Ganzglasflügel ausgebildet. An der oberen und an der unteren horizontalen Kante der Platte 3 ist jeweils ein Klemmbeschlag 4 montiert, welcher diese Kante der Platte 3 umgreift und klemmend haltert, um eine Anbindung der Platte 3 des Wandelements 2 an Schwenkbeschläge bzw. an ortsfeste Elemente wie Gebäudedecke 8, Gebäudewand 9 oder Gebäudeboden 10 bzw. an benachbarte Wandelemente 2 herzustellen.

Alternativ, hier nicht dargestellt, kann das Wandelement 2 auch als Schiebe-, Kipp-, Schwing-, Wende- oder Karusselltürflügel ausgebildet sein. Einer oder mehrere Klemmbeschläge 4 können an einer oder mehreren Außenkanten der Platte 3 angeordnet sein.

Der Klemmbeschlag 4 kann sich, wie es beispielsweise in Fig. 1 gezeigt ist, über die gesamte Breite der Platte 3 erstrecken. Alternativ ist es auch denkbar, dass der Klemmbeschlag 4 nur in einem bestimmten Abschnitt der Kante der Platte 3 angeordnet ist, wohingegen der übrige Abschnitt dieser Kante freiliegend ausgebildet sein kann.

Die wesentlichen Bauteile eines unteren Klemmbeschlag 4 eines Wandelements 2 sind in Fig. 2 in Form einer Explosionszeichnung dargestellt. Der Klemmbeschlag 4 weist einen Grundkörper 11 und mindestens eine Klemmbacke 12 auf, wobei die Klemmbacke 12, unter Klemmung der Platte 3, mittels mindestens einer Klemmschraube 27, welche eine Durchgangsbohrung 26 der Klemmbacke 12 durchgreift an dem Grundkörper 11 festlegbar ist. Die Durchgangsbohrung 26 ist vorteilhaft als Senk- oder Stufenbohrung ausgeführt, so dass der Schraubenkopf der montierten Klemmschraube 27 innerhalb der Erstreckung der Klemmbacke 12 liegt.

Zum Schutz der Platte 3 sind elastische Klemmeinlagen 15 vorgesehen, welche zwischen den Kontaktflächen des Grundkörpers 11 bzw. der Klemmbacke 12 einerseits und der korrespondierenden Fläche der Platte 3 andererseits anordbar sind.

Während sich der Grundkörper 11, welches auch zur Fixierung von Beschlägen wie Rollenwagen, Schwenkbeschlägen, Verriegelungseinrichtungen odgl. am Wandelement 2 dient, über zumindest annähernd die gesamte Breite des Wandelements 2 erstrecken kann, kann die Klemmbacke 12 auch kürzer ausgebildet sein. Beispielsweise können pro Wandelement 2 mehrere Klemmbacken 12 vorgesehen sein, welche bedarfsgerecht an den jeweiligen Klemmpunkten platziert werden können.

Der Grundkörper 11 weist, der Klemmbacke 12 zugewandt, eine hinterschnittene Aufnahmenut 19 auf, in welcher zur Befestigung der Klemmbacke 12 an beliebiger Position entlang der Erstreckung des Grundkörpers 11 mindestens eine Hammerkopfmutter 22 einbringbar ist.

Die Hammerkopfmutter 22 ist mit einem Fortsatz drehfest verbunden oder einstückig ausgebildet, welcher als Klemmbolzen 24 ausgebildet sein kann und mit seinem Innengewinde 25 zum Eingriff der Klemmschraube 27 dient. Alternativ kann die Hammerkopfmutter 22 über einen Verbindungsbolzen 32 drehfest mit einem Klemmhebel 23 verbunden oder einstückig ausgebildet sein, welcher das Innengewinde 25 zum Eingriff der Klemmschraube aufweisen kann. Der Klemmbolzen 24 kommt dann zum Einsatz, wenn keine Verklotzung der Platte 3 gegenüber dem Grundkörper 11 des Klemmbeschlags 4 erforderlich ist. Falls eine Verklotzung gewünscht ist, kommt der Klemmhebel 23 in Verbindung mit einem Verklotzungskeil 36 zum Einsatz, dessen Wirkungsweise an späterer Stelle noch detailliert beschrieben wird. Gegebenenfalls können aber auch dann, zusätzlich zu dem Klemmhebel 23, noch Klemmbolzen 24 vorgesehen werden, um beispielsweise die Anzahl der Klemmpunkte pro Platte 3 zu erhöhen.

Die Hammerkopfmutter 22 ist so bemessen, dass ihre Breite geringer ist als die lichte Weite zwischen den Begrenzungsstegen 20 der hinterschnittenen Aufnahmenut 19, so dass die Hammerkopfmutter 22, zwischen den Begrenzungsstegen 20 hindurch, in die hinterschnittene Aufnahmenut 19 einführbar ist, wenn ihre Längsachse annähernd parallel zur Längsachse der hinterschnittenen Aufnahmenut 19 ausgerichtet ist. Die Länge der Hammerkopfmutter 22 ist hingegen größer als die lichte Weite zwischen den Begrenzungsstegen 20 der hinterschnittenen Aufnahmenut 19, so dass bei Drehung der Hammerkopfmutter 22 ihre Endbereiche die Begrenzungsstege 20 der hinterschnittenen Aufnahmenut 19 hintergreifen. D.h. eine Entnahme der Hammerkopfmutter 22 aus der hinterschnittenen Aufnahmenut 19 senkrecht zu deren Längsachse ist dann nicht mehr möglich, jedoch eine Verschiebung entlang der Aufnahmenut 19, solange die Klemmschraube 27 noch nicht fest angezogen ist.

Die Hammerkopfmutter 22 kann in ihren Endbereichen, welche in ihrer Montageposition mit den Begrenzungsstegen 20 der hinterschnittenen Aufnahmenut 19 zusammenwirken, Fangzähne aufweisen, welche ein Verrutschen der Hammerkopfmutter 22 verhindern.

Um die Platte 3 zusätzlich im Klemmbeschlag 4 zu sichern, d.h. ein Herausrutschen der Platte 3 aus einer sich lockernden Klemmverbindung zu vermeiden, kann sie eine Aussparung 30, z.B. eine Durchgangsbohrung aufweisen, welche von einer Sicherungsschraube 29 durchgriffen wird, welche sich in diesem Ausführungsbeispiel oberhalb der Klemmschraube 27 befindet.

Um die montierten Komponenten des Klemmbeschlags 4 optisch zu verdecken, sind Abdeckprofile 13 vorgesehen, welche in dem Grundkörper 11 bzw. an der Klemmbacke 12 montierbar sind, beispielsweise werkzeuglos unter Zwischenschaltung von Klipsadaptern 14.

In Fig. 3 soll das Einsetzen der Hammerkopfmutter 22 in die Aufnahmenut 19 des Grundkörpers 11 verdeutlicht werden. In Fig. 3a sind der entsprechende Bereich des Grundkörpers 11 sowie zwei mögliche Ausführungsformen der Hammerkopfmutter 22 dargestellt. Die Aufnahmenut 19 weist einen Nutgrund 21 mit einer lichten Weite w₂ sowie Begrenzungsstege 20 mit einer demgegenüber geringeren lichten Weite w₁ auf, so dass ein Hinterschnitt gebildet wird. Die Hammerkopfmutter 22 kann beispielsweise parallelogrammförmig oder rechteckig, gegebenenfalls mit Abrundungen ausgebildet sein; auch andere geeignete, hier nicht gezeigte Formen sind denkbar. Die Hammerkopfmutter weist eine Schmalseite mit einer Breite b₁ und eine Seite mit einer demgegenüber größeren Breite b₂ auf.

Fig. 3b zeigt das Einfahren der Hammerkopfmutter 22, welche senkrecht zur Zeichnungsebene zwischen den Begrenzungsstegen 20 hindurch in die Aufnahmenut 19 eingeführt (linke Abbildung) und dann im Uhrzeigersinn gedreht wird, so dass ihre Endbereiche nun die Begrenzungsstege 20 der hinterschnittenen Aufnahmenut 19 hintergreifen (rechte Abbildung).

Fig. 3c zeigt dies entsprechend für die zweite Ausführung der Hammerkopfmutter.

In den Figuren 4 bis 11 wird die Montage des Klemmbeschlags 4 in einzelnen Schritten dargestellt, wobei in diesem Ausführungsbeispiel eine Verklotzung der Platte 3 gegenüber dem Grundkörper 11 des Klemmbeschlags 4 vorgesehen ist.

Fig. 4 zeigt in perspektivischer Ansicht die der Platte 3 zugewandte Seite des Grundkörpers 11. Dieses ist im Querschnitt L-förmig, wobei im vertikalen Schenkel des Grundkörpers 11 die bereits beschriebene Aufnahmenut 19 sowie zumindest ein weiterer Schraubkanal 31 angeordnet sind. Die Stirnkante des horizontalen Schenkels des Grundkörpers 11 bildet eine in diesem Ausführungsbeispiel konkav geformte Anlagefläche 16 für die Klemmbacke 12.

Der zur Verklotzung der Platte 3 benötigte Klemmhebel 23 ist in dieser Ansicht so ausgerichtet, dass die mit ihm verbundene Hammerkopfmutter 22 in ihrer Längserstreckung zumindest annähernd parallel zur Längsachse der Aufnahmenut 19 ausgerichtet ist, so dass sie, zwischen den Begrenzungsstegen 20 der hinterschnitten Aufnahmenut 19 hindurch, in die Aufnahmenut 19 einführbar ist. Die Anordnung des Klemmhebels 23 nach diesem Einführen der Hammerkopfmutter 22 ist in Fig. 5 gezeigt.

In der Ansicht gemäß Fig. 6 wurde der Klemmhebel 23 im Uhrzeigersinn verschwenkt, so dass der auf dem horizontalen Schenkel des Grundkörpers 11 zum Liegen kommt. Mit dem Klemmhebel ist nun auch die Hammerkopfmutter 22 verschwenkt, so dass ihre Endbereiche nun die Begrenzungsstege 20 der hinterschnittenen Aufnahmenut 19 hintergreifen.

Der Klemmhebel 23 weist auf seiner Oberseite eine Auflagefläche 33 mit einer Verzahnung 34 sowie einen Führungsvorsprung 35 für den Verklotzungskeil 36 auf, und der Verklotzungskeil 36, welcher in dieser Ansicht bereits in seiner zur Montage vorgesehenen Ausrichtung dargestellt ist, an seiner Unterseite in entsprechender Weise eine korrespondierende Auflagefläche 37 mit einer Gegenverzahnung 38 sowie eine Führungsaussparrung 39, wobei der Verklotzungskeil 36 zur Verdeutlichung dieser Merkmale hier transparent dargestellt ist.

Der Klemmhebel 23 ist keilförmig geformt, wobei die Auflagefläche 33 des Klemmhebels 23 und die Auflagefläche 37 des Verklotzungskeils 36 identische Neigungswinkel aufweisen, wodurch die Oberseite des Verklotzungskeils 36, welche das Auflager für die Platte 3 bildet, wiederum parallel zur Unterseite des Klemmhebels 23 und somit auch zum horizontalen Schenkel des Grundkörpers 11 ausgerichtet ist.

Beim Aufsetzen des Verklotzungskeils 36 auf den Klemmhebel 23 greift der Führungsvorsprung des Klemmhebels 23 in die Führungsausnehmung des Verklotzungskeils 36 ein, wodurch ein seitliches Abrutschen des Verklotzungskeils 36 vom Klemmhebel 23 vermieden wird. Die Gegenverzahnung des Verklotzungskeils 36 kann in verschiedenen Positionen mit der Verzahnung 34 des Klemmhebels 23 in Eingriff gebracht werden, so dass sich verschiedene Verklotzungshöhen hₓ für die dann aufzusetzende Platte 3 erreichen lassen. Eine relativ geringe Verklotzungshöhe h₁ ist in den Fig. 7a und 7b gezeigt, und in den Fig. 8a und 8b eine relativ große Verklotzungshöhe h₃.

In der Ansicht gemäß Fig. 9 wurde eine mittlere Verklotzungshöhe h₂ gewählt. Die Klemmbacke 12 ist in dieser Ansicht bereits in einer der beiden wahlweise zu ihrer Montage möglichen Ausrichtungen dargestellt.

An ihren horizontalen Kanten weist die Klemmbacke 12 jeweils Anlageabschnitte 17, 18 auf, von denen sich der untere mit der konkav geformten Anlagefläche 16 des Grundkörpers 11 in Anlage befindet, wenn die Klemmbacke 12 montiert ist, wie es in den Fig. 10 und 11 dargestellt ist.

Die Anlageabschnitte 17, 18 sind jeweils als Stege mit konvexem Querschnitt geformt und ragen in Richtung zu der Klemmbacke 12. Wie es insbesondere aus den stirnseitigen Ansichten der Fig. 10b und 11b ersichtlich ist, sind diese Stege unterschiedlich ausgebildet: während sich der eine Anlageanschnitt 18 etwa in Flucht mit der der Platte 3 zugewandten Kante der Klemmbacke 12 befindet, ist der andere Anlageanschnitt 17 um einige Millimeter zurückversetzt angeordnet. Hierdurch wird erreicht, dass der Klemmbeschlag 4 für Platten 3 mit zwei unterschiedlichen Stärken d₁, d₂ verwendbar ist, ohne dass der Spalt zwischen dem Grundkörper 11 und der Klemmbacke 12 durch zusätzliche Distanzeinlagen aufgefüllt werden muss.

In der Montageposition gemäß Fig. 10 ist der Klemmbeschlag 4 für eine Platte 3 mit größerer Stärke d₁ eingestellt, indem die Klemmbacke 12 so montiert ist, dass ihr näher zu dem Grundkörper 11 ragender Anlageanschnitt 18 wirksam ist, d.h. mit der Anlagefläche 16 des Grundkörpers 11 kontaktiert. Somit sind die Klemmflächen des Grundkörpers 11 und der Klemmbacke 12 so beabstandet, dass eine Platte 3 mit größerer Stärke d₁ aufgenommen werden kann.

In der Montageposition gemäß Fig. 11 ist der Klemmbeschlag 4 hingegen für eine Platte 3 mit kleinerer Stärke d₂ eingestellt, indem die Klemmbacke 12 so montiert ist, dass ihr weiter von dem Grundkörper 11 beabstandeter Anlageanschnitt 17 wirksam ist, d.h. mit der Anlagefläche 16 des Grundkörpers 11 kontaktiert. Somit sind die Klemmflächen des Grundkörpers 11 und der Klemmbacke 12 derart beabstandet, dass eine Platte 3 mit kleinerer Stärke d₂ aufgenommen werden kann, ohne dass zusätzliche Distanzeinlagen eingefügt werden müssen.

Wie es insbesondere aus den perspektivischen Ansichten der Fig. 10a und 11a ersichtlich ist, wird für die Klemmschraube 27 immer die untenliegende der beiden Durchgangsbohrungen 26 verwendet, da sich diese in Montageposition der Klemmbacke 12 in der Höhe der Aufnahmenut 19 des Grundkörpers 11 befindet, in welche die das Innengewinde 25 aufweisende Hammerkopfmutter 22 dann eingreift. Die der Platte 3 abgewandte Oberfläche der Klemmbacke kann Markierungen 40 aufweisen, welche die Durchgangsbohrungen 26 für die jeweilige Stärke dₓ der Platte 3 kennzeichnen.

Für die vorangehend bereits beschriebene, hier nicht dargestellte Sicherungsschraube 29 wird die jeweils oben liegende Durchgangsbohrung 28 verwendet, sich diese in Montageposition der Klemmbacke 12 in der Höhe des Schraubkanals 31 des Grundkörpers 11 befindet, in welchen der Schaft der Sicherungsschraube 29 dann eingreift.

**Liste der Referenzzeichen**

| | | | |
|---|---|---|---|
| 1 | Trennwand | 28 | Durchgangsbohrung |
| 2 | Wandelement | 29 | Sicherungsschraube |
| 3 | Platte | 30 | Aussparung |
| 4 | Klemmbeschlag | 31 | Schraubkanal |
| 5 | Schwenkachse | 32 | Verbindungsbolzen |
| 6 | Griff | 33 | Auflagefläche |
| 7 | Türschließer | 34 | Verzahnung |
| 8 | Gebäudedecke | 35 | Führungsabschnitt |
| 9 | Gebäudewand | 36 | Verklotzungskeil |
| 10 | Gebäudeboden | 37 | Auflagebereich |
| 11 | Grundkörper | 38 | Gegenverzahnung |
| 12 | Klemmbacke | 39 | Führungsaussparung |
| 13 | Abdeckprofil | 40 | Markierung |
| 14 | Klipsadapter | 41 | Ausformung |
| 15 | Klemmeinlage | bₓ | Breite |
| 16 | Anlagefläche | dₓ | Stärke |
| 17 | Anlageabschnitt | hₓ | Verklotzungshöhe |
| 18 | Anlageabschnitt | wₓ | Weite |
| 19 | Aufnahmenut | | |
| 20 | Begrenzungssteg | | |
| 21 | Nutgrund | | |
| 22 | Hammerkopfmutter | | |
| 23 | Klemmhebel | | |
| 24 | Klemmbolzen | | |
| 25 | Innengewinde | | |
| 26 | Durchgangsbohrung | | |
| 27 | Klemmschraube | | |

## Patentansprüche

1. Trennwand (1) mit mindestens einem Wandelement (2),
wobei das Wandelement (2) aus mindestens einer Platte (3) besteht, und wobei an mindestens einer Außenkante der Platte (3) mindestens ein Klemmbeschlag (4) angeordnet ist, und
wobei der Klemmbeschlag (4) mindestens einen Grundkörper (11) und mindestens eine Klemmbacke (12) aufweist, und
wobei der Abstand der zueinander gewandten Klemmflächen des Grundkörpers (11) und der Klemmbacke (12) dadurch definiert ist, dass der Grundkörper (11) mindestens eine Anlagefläche (16) aufweist, mit welcher ein Anlageabschnitt (17, 18) der Klemmbacke (12) zusammenwirkt,
**dadurch gekennzeichnet,**
**dass** die Klemmbacke (12) mindestens zwei unterschiedlich ausgebildete Anlageabschnitte (17, 18) aufweist,
wobei durch Änderung der Ausrichtung der Klemmbacke (12) wahlweise ein erster Anlageabschnitt (17) oder ein anderer Anlageabschnitt (18) wirksam wird.

2. Trennwand (1) nach Anspruch 1,
**dadurch gekennzeichnet, dass** die Klemmbacke (12) wahlweise in einer ersten Montageposition oder in mindestens einer weiteren Montageposition anordbar ist.

3. Trennwand (1) nach Anspruch 2,
**dadurch gekennzeichnet, dass** die weitere Montageposition der Klemmbacke (12) gegenüber der ersten Montageposition um 180° gedreht ausgerichtet ist.

4. Trennwand (1) nach einem der vorhergehenden Ansprüche,
**dadurch gekennzeichnet, dass** die Klemmbacke (12) mindestens einen Angriffsbereich, z.B. Durchgangsbohrung (26, 28) für ein Befestigungsmittel aufweist, mittels dessen sie an dem Grundkörper (11) festlegbar ist.

5. Trennwand (1) nach einem der vorhergehenden Ansprüche,
**dadurch gekennzeichnet, dass** die Klemmbacke (12) mindestens eine Markierung (40) aufweist, welche die für die jeweilige Stärke (dₓ) der Platte (3) passende Montageposition der Klemmbacke (12) kennzeichnet.

6. Trennwand (1) nach einem der vorhergehenden Ansprüche,
**dadurch gekennzeichnet, dass** die Anlageabschnitte (17, 18) der Klemmbacke (12) jeweils als Steg mit konvex abgerundetem Querschnitt ausgebildet sind.

7. Trennwand (1) nach einem der vorhergehenden Ansprüche,
**dadurch gekennzeichnet, dass** die Anlageabschnitte (17, 18) der Klemmbacke (12) unterschiedliche Abstände zu der Klemmfläche der Klemmbacke (12) aufweisen.

## Claims

1. Partition wall (1) having at least one wall element (2), the wall element (2) consisting of at least one panel (3), and at least one clamping fitting (4) being arranged on at least one outer edge of the panel (3), and the clamping fitting (4) having at least one main body (11) and at least one clamping jaw (12), and the spacing of those clamping faces of the main body (11) and the clamping jaw (12) which face one another being defined by virtue of the fact that the main body (11) has at least one bearing face (16), with which a bearing section (17, 18) of the clamping jaw (12) interacts, **characterized in that** the clamping jaw (12) has at least two bearing sections (17, 18) of different configuration, a first bearing section (17) or another bearing section (18) becoming selectively active by way of a change of the orientation of the clamping jaw (12).

2. Partition wall (1) according to Claim 1, **characterized in that** the clamping jaw (12) can be arranged selectively in a first mounting position or in at least one further mounting position.

3. Partition wall (1) according to Claim 2, **characterized in that** the further mounting position of the clamping jaw (12) is oriented such that it is rotated by 180° with respect to the first mounting position.

4. Partition wall (1) according to one of the preceding claims, **characterized in that** the clamping jaw (12) has at least one action region, for example a through bore (26, 28) for a fastening means, by means of which it can be fixed on the main body (11).

5. Partition wall (1) according to one of the preceding claims, **characterized in that** the clamping jaw (12) has at least one marking (40) which identifies that mounting position of the clamping jaw (12) which is appropriate for the respective thickness (dₓ) of the panel (3).

6. Partition wall (1) according to one of the preceding claims, **characterized in that** the bearing sections (17, 18) of the clamping jaw (12) are configured in each case as a web with a convexly rounded cross section.

7. Partition wall (1) according to one of the preceding claims, **characterized in that** the bearing sections (17, 18) of the clamping jaw (12) are at different spacings from the clamping face of the clamping jaw (12).

## Revendications

1. Cloison de séparation (1) présentant au moins un élément de cloison (2), l'élément de cloison (2) étant constitué d'au moins une plaque (3) et au moins une ferrure de serrage (4) étant disposée sur au moins un chant extérieur de la plaque (3),
la ferrure de serrage (4) présentant au moins un corps de base (11) et au moins une mâchoire de serrage (12),
la distance entre les surfaces de serrage, tournées l'une vers l'autre, du corps de base (11) et de la mâchoire de serrage (12) étant définie par le fait que le corps de base (11) présente au moins une surface de pose (16) avec laquelle une section de pose (17, 18) de la mâchoire de serrage (12) coopère, **caractérisée en ce que**
la mâchoire de serrage (12) présente au moins deux sections de pose (17, 18) configurées différemment et
**en ce qu'**une première section de pose (17) ou une autre section de pose (18) est activée sélectivement par modification de l'orientation de la mâchoire de serrage (12).

2. Cloison de séparation (1) selon la revendication 1, **caractérisée en ce que** la mâchoire de serrage (12) peut être disposée sélectivement dans une première position de montage et dans au moins une autre position de montage.

3. Cloison de séparation (1) selon la revendication 2, **caractérisée en ce que** l'autre position de montage de la mâchoire de serrage (12) est tournée de 180° par rapport à la première position de montage.

4. Cloison de séparation (1) selon l'une des revendications précédentes, **caractérisée en ce que** la mâchoire de serrage (12) présente au moins une partie d'engagement, par exemple une traversée (26, 28), pour un moyen de fixation au moyen duquel elle peut être fixée sur le corps de base (11).

5. Cloison de séparation (1) selon l'une des revendications précédentes, **caractérisée en ce que** la mâchoire de serrage (12) présente au moins un repère (40) qui caractérise la position de montage de la mâchoire de serrage (12) adaptée à l'épaisseur particulière (dₓ) de la plaque (3).

6. Cloison de séparation (1) selon l'une des revendications précédentes, **caractérisée en ce que** les sections de pose (17, 18) de la mâchoire de serrage (12) sont chacune configurée comme nervure présentant une section transversale dotée d'un arrondi convexe.

7. Cloison de séparation (1) selon l'une des revendications précédentes, **caractérisée en ce que** les sections de pose (17, 18) de la mâchoire de serrage (12) présentent des distances différentes par rapport à la surface de serrage de la mâchoire de serrage (12).
